# FASCICULE DE BREVET EUROPEEN

(11) **EP 1 953 494 B1**
(45) Date de publication et mention de la délivrance du brevet: **26.05.2010**
(21) Numéro de dépôt: 08290062.2
(22) Date de dépôt: 23.01.2008
(51) Int. Cl.: F42B 10/16, F42B 10/64

(54) **Dispositif de pilotage d'une munition à gouvernes déployables**
Vorrichtung zur Lenkung einer Munition mit ausklappbaren Steuerflächen
Device for controlling ammunition with deployable control surfaces

(30) Priorité: 31.01.2007 FR 0700659
(43) Date de publication de la demande: 06.08.2008
(73) Titulaire: NEXTER Munitions, 78000 Versailles (FR)
(72) Inventeur: Grognet-Quenecan, Cécile, 18000 Bouges (FR); Dodu, René, 18000 Bourges (FR); Deschatre, Geoffroy, 18500 Marmagne (FR)
(74) Mandataire: Célanie, Christian

(56) Documents cités:
- EP-A- 0 333 681
- EP-A- 1 855 076
- FR-A1- 2 864 613
- US-A- 4 296 895
- US-A- 5 630 564

## Description

Le domaine technique de l'invention est celui des dispositifs de pilotage de munition comprenant des gouvernes, un tel dispositif est décrit par exemple dans le brevet US 5 630 564 A1.

Il est classique de mettre en oeuvre des gouvernes qui se déploient sur trajectoire après le tir de la munition, gouvernes dont la commande de pivotement permet de maîtriser la trajectoire de la munition.

Les brevets FR-2864613 et FR-2846080 décrivent ainsi des dispositifs connus associant un mécanisme de déploiement de gouvernes et un mécanisme d'entraînement de ces dernières.

Suivant le cas on utilise des gouvernes disposées en arrière du corps de munition ou bien des gouvernes disposées à l'avant du corps de munition (gouvernes "canard").

Les dispositifs connus présentent l'inconvénient d'être encombrants car ils pénètrent à l'intérieur du corps de la munition.

Ils réduisent ainsi le volume de la charge utile emportée par la munition. Un tel défaut est particulièrement pénalisant lorsque la munition est une sous munition qui est dispersée sur trajectoire par un obus cargo d'artillerie. En effet dans ce cas le volume de la sous munition est réduit et la place utilisable par le dispositif de pilotage est donc également réduite.

Les dispositifs connus sont également complexes. Ils doivent combiner un mouvement de déploiement et un mouvement de commande de pilotage, mouvements dont les axes sont le plus souvent perpendiculaires l'un à l'autre. De tels mécanismes sont décrits en détails par les brevets FR2864613 et FR2846080.

On a proposé dans le brevet FR2623898 un dispositif plus particulièrement adapté à une sous munition dispersable et dans lequel les gouvernes sont disposées tangentiellement au corps de la sous munition. Cependant un tel dispositif est encore trop encombrant notamment du point de vue de sa motorisation qui comporte plusieurs moto réducteurs, disposés chacun dans le prolongement de l'axe d'une gouverne.

L'invention a pour but de proposer un dispositif de pilotage ayant un encombrement minimal, tant au niveau des gouvernes elle mêmes qu'au niveau du mécanisme d'entraînement de ces gouvernes.

Ainsi l'invention a pour objet un dispositif de pilotage d'une munition, ou d'une sous-munition, comprenant des gouvernes solidaires d'un corps de la munition et commandées chacune en pivotement par un moto réducteur, dispositif caractérisé en ce que les gouvernes sont formées de tôles élastiques repliables par enroulement autour d'une partie arrière du corps de la munition et susceptibles de se dérouler pour adopter une position sensiblement radiale par rapport au corps de la munition, chaque gouverne comprenant un support portant les tôles formant le plan de gouverne, support qui est articulé par rapport au corps de la munition au niveau d'un pivot disposé en avant du plan de gouverne, le support portant également une crémaillère arrière engrenant sur un pignon entraîné par le moto réducteur de pilotage.

Le support pourra comporter une languette arrière qui sera maintenue radialement par une surface de butée solidaire du corps de la munition, la languette glissant sur la surface de butée lors du pivotement de la gouverne.

La crémaillère sera avantageusement conique.

Le pignon entraînant la crémaillère pourra ainsi comporter une partie conique coopérant avec la crémaillère et une partie cylindrique coopérant avec un engrenage entraîné par le moto réducteur

En particulier, la partie cylindrique peut coopérer par l'intermédiaire d'un pignon inverseur avec l'engrenage entraîné par le moto réducteur.

Le dispositif de pilotage pourra plus précisément comprendre quatre moto réducteurs :
- deux moto réducteurs dotés d'un arbre moteur court portant un engrenage attaquant le pignon et
- deux moto réducteurs dotés d'un arbre moteur long portant un engrenage qui attaque le pignon par l'intermédiaire d'un pignon inverseur.

L'invention sera mieux comprise à la lecture de la description qui va suivre de différents modes de réalisation, description faite en référence aux dessins annexés et dans lesquels :
- la figure 1 est une vue schématique en coupe partielle d'un obus cargo renfermant une sous munition équipée d'un dispositif selon l'invention,
- les figures 2a et 2b sont deux vues montrant deux étapes du déploiement des gouvernes,
- la figure 3 est une vue en perspective montrant la séparation de la sous munition et de son cylindre de freinage,
- la figure 4 est une vue de l'arrière de la sous munition montrant un mode de réalisation du dispositif selon l'invention,
- la figure 5 est une vue, partiellement écorchée, montrant différents composants du dispositif de déploiement selon l'invention,
- les figures 6a et 6b sont des vues schématiques montrant l'implantation des moto réducteurs et des différents étages de pignoneries, la figure 6b est une vue de l'arrière de la munition suivant la direction d'observation D repérée figure 6a.

La figure 1 montre un obus cargo 1 comportant un corps 2 fermé par un culot 3. Le corps 2 porte à sa partie avant une fusée 4 et à sa partie arrière une ceinture 5 assurant l'étanchéité aux gaz propulsifs lors du tir dans un arme.

L'obus 1 renferme une sous-munition 6 qui est équipée d'un dispositif de pilotage selon l'invention (non visible sur cette figure).

D'une façon classique la sous munition est libérée sur trajectoire par l'obus 1 au moyen d'une composition génératrice de gaz qui est initiée par la fusée 4. La pression des gaz qui sont engendrés à l'intérieur de l'obus 1 au voisinage de la fusée 4 pousse la sous munition 6 vers l'arrière. Celle ci pousse alors le culot 3 dont la liaison est cisaillée. Le culot est éjecté et la sous munition également.

On a représenté en grisé sur la figure 1 un cylindre 7 qui assure, d'une part le maintien des gouvernes de la sous munition 6 et d'autre part le freinage en rotation de cette dernière. La figure 3 montre la sous munition séparée du cylindre 7. On voit que le cylindre 7 porte des ailes radiales 8 qui, en se déployant à la sortie du corps de l'obus 1, assurent le freinage en rotation de la sous munition.

Après ce freinage, le cylindre 7 libère à son tour la sous munition 6 elle-même. La séparation entre cette dernière et le cylindre 7 est assurée au moyen d'une composition génératrice de gaz (non représentée) qui est initiée par un dispositif de sécurité et de mise à feu à l'issue d'un délai compté à partir de la première expulsion (expulsion cylindre + sous munition).

On voit sur la figure 3 une plaque 10 qui se trouve interposée entre la sous munition 6 et le fond du cylindre 7. Elle est destinée à assurer une solidarisation en rotation de ces deux éléments lors du tir et du freinage en rotation. Elle constitue la plaque de poussée de la sous munition lors de cette seconde expulsion.

Conformément à une première caractéristique de l'invention, les gouvernes 9 solidaires du corps de la sous munition 6 sont formées de tôles élastiques, repliables par enroulement autour d'une partie arrière 12 du corps de la sous-munition 6.

La figure 2a montre de façon simplifiée les gouvernes 9 dans leur position repliée. La figure 2b montre ces mêmes gouvernes dans leur position déployée. Chaque gouverne est formée par l'assemblage de deux tôles d'acier minces qui sont soudées le long de leurs bords et qui forment une fois assemblées un plan de gouverne. Ce plan de gouverne est délimité par le bord d'attaque BA et le bord de fuite BF (voir figure 4). L'espace entre les tôles est creux. Les tôles sont par ailleurs toutes deux fixées à un support 11 qui est solidaire du corps de la sous munition 6.

Il est possible de déformer une telle gouverne pour la replier et l'enrouler autour du corps de la sous munition 6. Une telle forme de gouverne est bien connue et décrite notamment par les brevets DE4025515, EP333681 et EP905473.

Elle présente l'avantage de ne pas imposer un moyen de déploiement complexe puisque c'est l'élasticité même du matériau des gouvernes qui assure leur déploiement, c'est à dire leur passage de la position repliée (figure 2a) à la position déployée de la figure 2b (ouverture suivant les flèches D).

Dans cette position déployée les gouvernes 9 ont une orientation sensiblement radiale par rapport au corps de la munition 6.

Les gouvernes sont maintenues radialement dans leur position repliée par le cylindre 7. L'éjection du cylindre 7 permet le déploiement des gouvernes (figure 3).

Les figures 4 et 5 montrent d'une façon plus précise la structure du dispositif de pilotage selon l'invention.

Pour la clarté de la représentation on a retiré sur la figure 5 une partie des pièces et on a découpé par ailleurs le corps de la sous-munition 6 pour montrer la structure interne.

On voit que chaque gouverne 9 est fixée à un support 11 par deux brides soudées 13. Ces brides sont introduites dans des lumières percées sur les tôles et elles autorisent la déformation et le rapprochement des deux tôles lors des mouvements de repli et de déploiement.

Le support 11 est articulé par rapport au corps de la sous-munition 6 au niveau d'un pivot 14 qui est disposé en avant du plan de gouverne 9. Par ailleurs le support 11 porte également une crémaillère arrière 15 qui engrène sur un pignon 16, entraîné par un moto réducteur de pilotage.

Le moto réducteur n'est pas visible sur la figure 5 mais il se trouve coaxial à un engrenage 18 qui entraîne le pignon 16, soit directement, soit par l'intermédiaire d'un pignon inverseur 17.

Le dispositif selon l'invention comporte quatre moto réducteurs, chacun entraînant une gouverne 9. Ces moto réducteurs ont leurs axes parallèles à l'axe de la sous-munition.

Comme cela apparaît sur les figures 5, 6a et 6b le dispositif comporte deux étages de pignonneries 26a et 26b superposés axialement. Deux moto réducteurs 25a sont dotés chacun d'un arbre court portant un engrenage 18 qui attaque directement un pignon 16. Ces engrenages et pignons forment le premier étage 26a.

Deux autres moto réducteurs 25b sont dotés d'un arbre long qui porte un engrenage 18 qui entraîne un autre pignon 16 par l'intermédiaire d'un pignon inverseur 17. Ces engrenages et pignons forment le deuxième étage 26b.

Le premier étage 26a est donc constitué de deux ensembles identiques comprenant chacun un engrenage 18 monté sur un arbre moteur court et qui attaque un pignon 16. Les pignons et engrenages de ce premier étage sont représentés en traits interrompus sur la figure 6b.

Le second étage 26b est constitué de deux ensembles identiques comprenant chacun un engrenage 18 monté sur un arbre moteur long et qui attaque un pignon 16 par l'intermédiaire d'un pignon inverseur 17. Les composants de ce deuxième étage sont représentés en traits pleins sur la figure 6b.

Cette répartition des pignons en deux étages permet de loger facilement les moto réducteurs tout en assurant l'entraînement des gouvernes à l'aide d'un mécanisme compact et robuste.

Pour permettre le pivotement du support 11 par rapport au pivot 14, le corps de sous-munition 6 comporte au niveau de sa partie arrière 12 un logement fraisé 19 (voir figure 5) qui est délimité par deux plans sécants 20 qui convergent en direction du pivot 14. Ce logement 19 est prolongé par deux dégagements latéraux 21 qui permettent le passage de la crémaillère 15 lors du pivotement de la gouverne (voir aussi figure 4).

Le pivotement du support 11 s'effectue dans un plan (qui est matérialisé par le fond du logement fraisé 19. Compte tenu de la planéité de ce mouvement alors que les pignons 16 sont fixes et d'axes parallèles à l'axe de la sous-munition 6, la crémaillère 15 a un profil conique et coopère avec une partie conique 16a du pignon 16.

Le pignon 16 comporte par ailleurs une partie cylindrique 16b qui coopère avec l'engrenage 18 (ou avec le pignon inverseur 17).

Comme cela est plus particulièrement visible à la figure 5, chaque support comporte une languette arrière 22. Cette languette forme un patin de frottement qui est maintenu radialement par une surface de butée 23 solidaire du corps de la sous-munition 6 (figure 4).

Concrètement (voir figure 4) cette surface de butée 23 est une pièce rapportée sur un fond 24 solidaire de la sous-munition et qui ferme le logement des différentes pignons.

Lors de la rotation de chaque support 11 par rapport à son pivot 14 la languette 22 glisse sur la surface de butée 23 qui assure par ailleurs son maintien mécanique.

Le dispositif selon l'invention présente un certain nombre d'avantages.

Ainsi, bien que le plan aérodynamique de chaque gouverne 9 soit relativement large, les moyens d'entraînement mécaniques peuvent être logés très en arrière de la sous munition libérant ainsi un volume non négligeable pour la charge utile.

Cela est rendu possible par l'articulation de chaque gouverne 9 au niveau d'un pivot 14 situé en avant du bord d'attaque (BA) de la gouverne alors que l'entraînement en rotation est assuré par une motorisation qui engrène sur une crémaillère voisine du bord de fuite (BF) de la gouverne.

Concrètement on a pu ainsi loger l'ensemble de la mécanique d'entraînement dans un boîtier arrière ayant une épaisseur de 20 à 25 mm pour un calibre de la sous-munition qui est voisin de 130 mm. Les dispositifs classiques peuvent occuper un volume au mieux équivalent mais ne présentent pas la robustesse du système proposé.

Il est possible à titre de variante de modifier les étages de pignonneries 26a, 26b pour assurer par exemple une commande par plans de gouvernes. On pourra par exemple n'utiliser que deux moto réducteurs, chacun entraînant deux gouvernes disposées dans le même plan.

## Revendications

1. Dispositif de pilotage d'une munition, ou d'une sous-munition (6), comprenant des gouvernes (9) solidaires d'un corps de la munition et commandées chacune en pivotement par un moto réducteur, ***tel que*** les gouvernes (9) sont formées de tôles élastiques repliables par enroulement autour d'une partie arrière (12) du corps de la munition (6) et susceptibles de se dérouler pour adopter une position sensiblement radiale par rapport au corps de la munition, chaque gouverne (9) comprenant un support (11) portant les tôles formant le plan de gouverne (9), support qui est articulé par rapport au corps de la munition au niveau d'un pivot (14) disposé en avant du plan de gouverne, le support portant également une crémaillère arrière (15) engrenant sur un pignon (16) entraîné par le moto réducteur de pilotage.

2. Dispositif de pilotage selon la revendication 1, **caractérisé en ce que** le support (11) comporte une languette arrière (22) qui est maintenue radialement par une surface de butée (23) solidaire du corps de la munition (6), la languette (22) glissant sur la surface de butée (23) lors du pivotement de la gouverne.

3. Dispositif de pilotage selon une des revendications 1 ou 2, **caractérisé en ce que** la crémaillère (15) est conique.

4. Dispositif de pilotage selon la revendication 3, **caractérisé en ce que** le pignon (16) entraînant la crémaillère (15) comporte une partie conique (16a) coopérant avec la crémaillère (15) et une partie cylindrique (16b) coopérant avec un engrenage (18) entraîné par le moto réducteur.

5. Dispositif de pilotage selon la revendication 4, **caractérisé en ce que** la partie cylindrique (16b) coopère avec l'engrenage (18) par l'intermédiaire d'un pignon inverseur (17).

6. Dispositif de pilotage selon la revendication 5, **caractérisé en ce qu'**il comprend deux moto réducteurs dotés d'un arbre moteur court portant un engrenage (18) attaquant le pignon (16) et deux moto réducteurs dotés d'un arbre moteur long portant un engrenage (18) qui attaque le pignon (16) par l'intermédiaire d'un pignon inverseur (17).

## Claims

1. An attitude control device for a piece of ammunition, or a submunition (6), comprising fins (9) integral with a body of the ammunition, the pivoting of each being controlled by a gear motor, so that the fins (9) are formed of flexible sheets able to be refolded by being wound around a rear part (12) of the ammunition body (6) and able to unwind to take up a substantially radial position with respect to the ammunition body, each fin (9) comprising a support (11) to carry the sheets and forming the surface of the fin (9), such support being hinged with respect to the ammunition body at a pivot (14) arranged to the fore of the fin surface, the support also being fitted with a rear rack (15) meshing on a pinion (16) driven by the attitude control gear motor.

2. An attitude control device according to Claim 1, **characterized in that** the support (11) comprises a rear tongue (22) that is held radially by a stop surface (23) integral with the submunition body (6), the tongue (22) sliding on the stop surface (23) during the pivoting of the fin.

3. An attitude control device according to one of Claims 1 or 2, **characterized in that** the rack (15) is conical.

4. An attitude control device according to Claim 3, **characterized in that** the pinion (16) driving the rack (15) incorporates a conical part (16a) cooperating with the rack (15) and a cylindrical part (16b) cooperating with a gear train (18) driven by the gear motor.

5. An attitude control device according to Claim 4, **characterized in that** the cylindrical part (16b) cooperates by means of an inverter pinion (17) with the gear train (18).

6. An attitude control device according to Claim 5, **characterized in that** it comprises two gear motors with a short drive shaft carrying a gear train (18) to drive the pinion (16) and two gear motors having a long drive shaft carrying a gear train (18) to drive the pinion (16) by means of an inverter pinion (17).

## Patentansprüche

1. Vorrichtung zur Steuerung einer Munition oder einer Untermunition (6) umfassend Steuerflächen (9), die fest mit einem Körper der Munition verbunden sind und jeweils durch einen Getriebemotor in Drehung gesteuert werden, derartig, dass die Steuerflächen (9) aus elastischen, zusammenlegbaren Blechen durch Aufrollen um einen hinteren Teil (12) des Körpers der Munition (6) gebildet werden und geeignet sind, sich abzurollen, um eine Position einzunehmen, die im wesentlichen radial zum Körper der Munition ist, wobei jede Steuerfläche (9) einen Träger (11) umfasst, der die Bleche trägt, welche die Ebene der Steuerfläche (9) bilden, wobei der Träger in Bezug auf den Körper der Munition im Bereich eines Drehgelenks (14) angelenkt ist, das vor der Ebene der Steuerfläche angeordnet ist, wobei der Träger ebenfalls eine hintere Zahnstange (15) trägt, die in ein Ritzel (16) eingreift, das von dem Steuer-Getriebemotor angetrieben wird.

2. Steuervorrichtung nach Anspruch 1, **dadurch gekennzeichnet, dass** der Träger (11) eine hintere Lasche (22) umfasst, die radial von einer fest mit dem Körper der Munition (6) verbundenen Anschlagfläche (23) gehalten wird, wobei die Lasche (22) beim Drehen der Steuerfläche auf der Anschlagfläche (23) gleitet.

3. Steuervorrichtung nach einem der Ansprüche 1 oder 2, **dadurch gekennzeichnet, dass** die Zahnstange (15) konisch ist.

4. Steuervorrichtung nach Anspruch 3, **dadurch gekennzeichnet, dass** das Ritzel (16), das die Zahnstange (15) antreibt, einen konischen Abschnitt (16a), der mit der Zahnstange (15) zusammenwirkt, und einen zylindrischen Abschnitt (16b) umfasst, der mit einer Verzahnung (18) zusammenwirkt, die von dem Getriebemotor angetrieben wird.

5. Steuervorrichtung nach Anspruch 4, **dadurch gekennzeichnet, dass** der zylindrische Abschnitt (16b) mit der Verzahnung (18) mit Hilfe eines Umkehrritzels (17) zusammenwirkt.

6. Steuervorrichtung nach Anspruch 5, **dadurch gekennzeichnet, dass** sie zwei Getriebemotoren, die mit einer kurzen Motorwelle versehen sind, die eine das Ritzel (16) treibende Verzahnung (18) trägt, und zwei Getriebemotoren umfasst, die mit einer langen Motorwelle versehen sind, die eine mit Hilfe eines Umkehrritzels (17) das Ritzel (16) treibende Verzahnung (18) trägt.
